# EUROPÄISCHE PATENTSCHRIFT

(11) **EP 1 850 010 B1**
(45) Veröffentlichungstag und Bekanntmachung des Hinweises auf die Patenterteilung: **30.11.2011**
(21) Anmeldenummer: 07008052.8
(22) Anmeldetag: 20.04.2007
(51) Int. Cl.: F04D 13/06, F04D 29/58

(54) **Kreiselpumpe**
Centrifugal pump
Pompe centrifuge

(30) Priorität: 28.04.2006 DE 102006021243
(43) Veröffentlichungstag der Anmeldung: 31.10.2007
(73) Patentinhaber: Bühler Motor GmbH, 90459 Nürnberg (DE)
(72) Erfinder: Ihle, Olai, 90542 Eckental (DE); Peterreins, Thomas, 90475 Nürnberg (DE); Schmidt, Helmut, 90765 Fürth (DE); Suttner-Reimann, Armin, 91126 Schwabach (DE)

(56) Entgegenhaltungen:
- WO-A1-2005/011087
- DE-A1- 19 646 617
- DE-T2- 69 917 138
- DE-U1- 20 316 535
- JP-A- 10 311 290
- US-B2- 6 524 083

## Beschreibung

Die Erfindung betrifft eine Kreiselpumpe (100) mit einem aus spritzgusstechnisch verarbeitbarem Kunststoffmaterial bestehenden Pumpengehäuse (102), das ein erstes, einen Saugstutzen (105) und einen Druckstutzen (106) aufweisendes, Gehäuseteil (103), und ein zweites, einen elektronisch kommutierten Gleichstrommotor (10) aufnehmendes und einen Spalttopf (116) aufweisendes Gehäuseteil (104) umfasst, einem Motorgehäuseteil (44), der einen Trockenraum, den der Spalttopf (116) von einem Nassraum trennt und in dem ein Stator (40) und eine Elektronik (60) angeordnet sind, schließt und einem Permanentmagnetrotor (50), der im Nassraum drehbar gelagert ist und ein Pumpenlaufrad (59), das sich in den Pumpenraum 109 erstreckt, antreibt, wobei die Elektronik auf einer rechtwinklig zu einer Achse (49) und parallel zu einem Boden (117) des Spalttopfs (116) ausgerichteten Leiterplatte (61) angeordnet und die Leiterplatte (61) in wärmeleitendem Kontakt mit dem Boden (117) ist.

Die DE 699 17 138 T2 zeigt eine Kreiselpumpe mit einer elektronischen Steuereinheit, die mit ihrer Oberseite auf, die sich mit der Läuferkammer in Kontakt befindet, wobei die Oberseite Bestandteil einer Wärmesenke der elektronischen Steuereinheit sein kann.

In der DE 203 16 535 U1 wird eine Elektropumpe für Kühlsysteme beschrieben, die eine elektronischen Steuerkarte umfasst, wobei ein Wärmeaustausch zwischen der Flüssigkeit und der elektronischen Steuerkarte stattfindet. Die elektronische Steuerkarte ist mit dem Stator verbunden und wird unmittelbar von der Flüssigkeit umspült.

Aus der US 6,524,083 B2 ist eine gattungsgemäße Kreiselpumpe bekannt bei der mehrere Transistoren mit dem Boden eines Pumpenraums thermisch gekoppelt ist. Nachteilig bei dieser Ausführung ist die geringe Wärmeleitfähigkeit der Bauteilgehäuse und die kaum zu gewährleistende plane Auflage der Bauteile mit dem Boden.

Aufgabe der Erfindung ist es wärmeempfindliche elektronischen Bauteile auf einfache Weise und mit hohem Wirkungsgrad zu kühlen, wobei eine einfache Montage der Elektronik gewährleistet ist und nur eine geringe Teileanzahl benötigt wird und der Bauraum so gering wie möglich ist.

Diese Aufgabe wird erfindungsgemäß dadurch gelöst, dass ein oder mehrere Leiterbahnen (66) der Leiterplatte (61) in wärmeleitendem Kontakt mit dem Boden (117) sind. Da elektronische Bauteile die Wärme, die in ihnen erzeugt wird zunächst an die unmittelbar daran anschließenden Leiterbahnen weiterleitet, ist es besonders effektiv diese Leiterbahnen (66) in wärmeleitenden Kontakt mit einer Wärmesenke zu bringen. Als Wärmesenke kommt hier der Boden (117) des Spalttopfs (116) in Frage. Hierdurch werden keine zusätzlichen Kühlkörper benötigt.

Um eine gute thermische Ankopplung zwischen der Oberfläche der Leiterplatte (61) und dem Boden (117) herzustellen ist es zweckmäßig ein an die Oberfläche anpassbares wärmeleitendes Mittel zwischen Leiterplatte (61) und Boden (117) anzuordnen. Hierbei ist es besonders vorteilhaft wenn ein sich an die Oberfläche der Leiterbahnen (66) und Boden (117) anpassendes Wärmeleitmittel zwischen Boden (117) und den Leiterbahnen (66) angeordnet ist.

Bei dieser Anordnung ist eine hervorragende entwärmende Wirkung dadurch gegeben, dass Wärme, die in einem elektronischen Bauteil (70) entsteht über Leiterbahnen (66) der Leiterplatte (61), dem wärmeleitenden Mittel und dem Boden (117) des Spalttopfs (116) an ein Fördermedium der Kreiselpumpe abgegeben wird.

Verwendet man mehrere Bauteile, dann steht eine entsprechend größere Fläche für die Wärmeleitung zur Verfügung. In einer Variante sind deshalb zumindest drei Transistoren als elektronische Bauteile (70) thermisch mit dem Boden (117) koppelt.

Das wärmeleitende Mittel ist vorzugsweise eine Wärmeleitfolie (67). Wärmeleitfolien sind gegenüber Wärmeleitpasten einfach und prozesssicher montierbar.

Bei einer bevorzugten Weiterentwicklung der Kreiselpumpe ist vorgesehen, dass die Leiterplatte (61) Leiterbahnen (66) aufweist, deren Querschnitte abhängig von den damit elektrisch und thermisch angeschlossenen Bauteilen (70) oder Bauteilanschlüssen unterschiedlich gewählt sind, wobei der Querschnitt bei höherer zu erwartender Wärmeentwicklung größer gewählt wird. Über die größeren Querschnitte kann mehr Wärme an die Umgebung abgeführt werden. In der Regel sind Leiterplatten mit einer Kupferkaschierung versehen. Auf einer Leiterplatte, die Innerhalb eines Gehäuses angeordnet ist, ist normalerweise nur sehr wenig Fläche vorhanden, die als Kühlflächen dienen könnten, deshalb werden die Leiterbahnflächen bedarfsgerecht ausgelegt und für solche Bauteile oder Bauteilanschlüsse, die bekanntermaßen eine hohe Wärmeentwicklung aufweisen, in der Regel sind das wicklungsstromführende Teile, mit einem möglichst großen Leiterbahnquerschnitt auszustatten, damit die Wärme schnell abgeführt werden kann.

In gleicher Weise wird bevorzugt, dass die Leiterplatte (61) Leiterbahnen (66) aufweist, deren Flächenausdehnung auf der Leiterplatte abhängig von den damit elektrisch und thermisch angeschlossenen Bauteilen oder Bauteilanschlüssen unterschiedlich gewählt sind, wobei die Flächenausdehnung bei höherer zu erwartender Wärmeentwicklung größer gewählt wird. Hier gilt das gleiche wie oben genannt, wobei neben den Querschnitten auch die flächenmäßige Ausdehnung der Leiterbahnen berücksichtigt wird. Im optimalen Fall sind große Leiterbahnquerschnitte über eine große Leiterbahnlänge vorgesehen.

Die erfindungsgemäße direkte Wärmeankopplung der Leiterbahnen (66) an den Boden (117) ist nur möglich, wenn Bauteile auf der Leiterplatte nicht stören, deshalb ist in einer vorteilhaften Weiterbildung der Erfindung vorgesehen, dass zumindest ein zu kühlendes elektronisches Bauteil (70) auf der dem Boden (117) abgewandten Seite der Leiterplatte (61) angeordnet ist und über zumindest eine wärmeleitende Durchkontaktierung mit den Leiterbahnen (66) auf der gegenüberliegenden Seite der Leiterplatte (61) verbunden ist.

Um eine optimale Wärmeankopplung zwischen den beiden Leiterplattenseiten zu erreichen sind eine Vielzahl von Durchkontaktierungen vorgesehen. Durchkontaktierungen dieser Art sind aus der HF-Technik bekannt. Dort wird durch die Verwendung einer Vielzahl von Durchkontaktierungen mit geringen Abmessungen eine elektromagnetische Abschirmung für hohe Frequenzen aufrecht erhalten.

Bei einer alternativen Ausführungsform ist im Boden (117) eine Vertiefung (107) vorgesehen, die als Freisparung für ein auf der Leiterplatte (61) angeordnetes und mit Leiterbahnen (66) der Leiterplatte elektrisch und thermisch angeschlossenes elektronisches Bauteil (70) dient. In der Regel lässt sich eine Vertiefung nur in der Mitte des Bodens (107) realisieren. Dort ist ausreichend axialer Bauraum vorhanden, der für das elektronische Bauteil (70) und die Vertiefung (107) verwendbar ist. Eine direkte thermische Ankopplung des elektronischen Bauteils (70) in der Vertiefung (107) wäre zwar wünschenswert, ist aber aufgrund der Bauteiltoleranzen nicht vorgesehen.

Eine bauraumsparende Elektronik ist bekanntermaßen dadurch erreichbar, dass elektronische Bauteile (70) als SMD-Bauteil ausgebildet sind und mit der Oberfläche von Leiterbahnen (66) der Leiterplatte (61) ohne Anschlussdrähte verlötet ist. Durch die geringe Bauhöhe der SMD-Bauteile kann auch die Vertiefung (107) entsprechend flacher gewählt werden.

Bei dem Bauteil (70) handelt es sich z.B. um einen integrierten Schaltkreis (IC), der die Statorwicklung (41) schaltet.

Ein Ausführungsbeispiel der vorliegenden Erfindung wird nachfolgend anhand der Zeichnung näher erläutert.

Es zeigen:
Fig. 1 eine Schnittansicht durch eine erfindungsgemäße Kreiselpumpe,
Fig.2 ein Leiterplattenlayout,
Fig.3 ein teilweise bestücktes Leiterplattenlayout,
Fig. 4 eine Explosionsdarstellung eines Gehäuses der Kreiselpumpe,
Fig. 5 eine Explosionsdarstellung mit einem Stator eines bürstenlosen Gleichstrommotors,
Fig. 6 eine Darstellung des montierten Stators,
Fig. 7 eine Darstellung nach Fig. 5 mit ausgeblendeter Leiterplatte
Fig. 8 eine Darstellung des Stators mit ausgeblendetem Isolierstoffkörper,
Fig. 9 eine zweite Darstellung des Stators mit ausgeblendetem Isolierstoffkörper,
Fig. 10 eine Schnittansicht durch eine zweite Ausführungsform der Kreiselpumpe,
Fig.11 eine Leiterplatte der zweiten Ausführungsform und
Fig. 12 eine Leiterplatte mit Wärmeleitfolie.

Fig. 1 und Fig. 10 zeigen eine Schnittansicht durch eine erfindungsgemäße Kreiselpumpe 100, mit einem Pumpengehäuse 102, bestehend aus einem ersten Gehäuseteil 103 und einem daran anschließenden zweiten Gehäuseteil 104. Ein Motorgehäuseteil 44 begrenzt einen Trockenraum, der von einem Stator (40) eines elektronisch kommutierten Gleichstrommotors und seiner Ansteuerelektronik ausgefüllt wird. Das Motorgehäuseteil 44 schließt an das zweite Gehäuseteil 102 and. Das erste und das zweite Gehäuseteil 103, 104 begrenzen einen Nassraum 101 der Kreiselpumpe. Das zweite Gehäuseteil 104 ist einstückig mit einem Spalttopf 116 geformt, welcher den Nassraum 101 von einem Trockenraum 99 trennt.

Der Nassraum 101 enthält eine Achse 49, die zwischen einer spalttopfseitigen Achsaufnahme 48 und einer saugstutzenseitigen Achsaufnahme 47 fest eingebaut ist. Eine Rändelung am Achsenende verhindert eine Verdrehung der Achse 49 während des Pumpenbetriebs. Auf der Achse 49 ist ein Festlager 54 drehbar gelagert, welches in einer hohlen Welle 51 des Rotors 50 eingepresst ist. Die Welle 51 ist einstückig mit einem Pumpenlaufrad 59, das mehrere etwa spiralförmig geformte Flügel 591 für die Flüssigkeitsförderung enthält. Die Stirnflächen des Festlagers 54 können sich axial unter Zwischenlage von Anlaufscheiben gegen die spalttopfseitige Achsaufnahme 48 und gegen die saugstutzenseitige Achsaufnahme 47 abstützen. Ein hohlzylindrischer Ferritmagnet 52 ist auf die hohle Welle 51 aufgeklebt, wobei ein elastischer Kleber verwendet wird, der in drei, vier oder fünf in die Hohlwelle geformte achsparallele Nuten 511 eingebracht ist.

Der Trockenraum 99 enthält den Stator 40 des elektronisch kommutierten Gleichstrommotors 10, der in Form einer hohlzylindrischen Statorwicklung 41 ausgebildet ist, wobei deren Magnetfeld im Betrieb über Klauenpole in alternierende Weise an den Umfang des Spalttopfs 116 geführt wird und mit dem hohlzylindrischen Permanentmagneten 52 im Nassraum 101 wechselwirkt. Der magnetische Kreis wird durch einen Rückschlussring 43, der mit den Klauenpolen 42 verbunden ist, geschlossen. Die Klauenpole 42 sind durch Umspritzen mit einem Isolierstoffkörper 46 versehen, der die Klauenpole 42 mechanisch aber nicht magnetisch miteinander verbindet. Der Stator 40 weist im vorliegenden Beispiel vier Polpaare auf. Der Isolierstoffkörper 46 ist geometrisch so geformt, dass die Wicklungsdrähte der Statorwicklung 41 mit Klemmschneidkontakte aufweisende Kontaktpins 62 verbindbar sind, wobei diese Klemmschneidkontakte im Isolierstoffkörper 46 mechanisch befestigbar sind. Die Kontaktpins 62 sind als Kombi-Kontakte geformt und an ihrem dem Klemmschneidkontakt 63 gegenüberliegenden Ende in eine Leiterplatte 61 eingepresst und dadurch mit dieser kontaktiert. Die Kontaktpins 62 enthalten hierfür ein oder zwei verformbare Einpresszonen. Die Leiterplatte 61 ist bestückt mit einem Hall-Sensor 71, zumindest einem elektronischen Bauteil 70 für die Wicklungsbeschaltung und einen PTC für den Wicklungsschutz, und Steckerpins 64 für die Spannungsversorgung. Das Motorgehäuseteil 44 beinhaltet ein Steckergehäuse 65 in welchem die Steckerpins 64 angeordnet sind.

In der Leiterplatte 61 entsteht Wärme, daher weshalb diese an den Boden 117 des Spalttopfs 116 thermisch angekoppelt ist, um Verlustwärme an das Fördermedium der Kreiselpumpe abzuführen. Eine erste Ausführungsform dieser Wärmeableitung ist in Fig. 1 dargestellt. Dabei sind Leiterbahnen 66 der Leiterplatte über eine Wärmeleitfolie 67 in unmittelbarem Kontakt mit dem Boden 117. Ein elektronisches Bauteil 70, in Form eines integrierten Schaltkreises (IC) würde diese direkte Ankopplung mit dem Boden behindern, deshalb ist eine Vertiefung 107 im Spalttopf vorgesehen in der das Bauteil eintauchen kann. Die Ausführung nach Fig. 1 ist nicht Bauraumoptimiert. Es ist aber möglich in der Welle 51 Aussparungen für die Vertiefung 107 des Bodens 117 vorzusehen, so dass durch die beschriebene erste Ausführungsform der Erfindung kein Bauraumverlust auftritt. Die Lage des elektronischen Bauteils 70 ist dann aber festgelegt auf die Leiterplattenmitte. Die Leiterbahnen 66, die zur Kontaktierung von zu kühlenden Bauelementen 70 dienen, sind so dimensioniert, dass zur leichteren Wärmeabfuhr möglichst breite Leiterbahnen 66 auf der Leiterplatte 61 vorgesehen sind. Um eine besonders gute Ausnutzung der Leiterplatte 61 und eine optimale Wärmeabfuhr zu erreichen, sind die unterschiedlichen Leiterbahnen 66 unterschiedlich breit ausgeführt, je nach dem wie viel Wärme in dem zu kontaktierenden Bauteileanschluss entsteht. Die Leiterbahnen 66 können über ihre große Fläche thermisch gut an den Boden 117 angekoppelt werden.

In der Welle 51 des Rotors 50 ist eine Längsnut als Kühlkanal zwischen einem Boden 117 des Spalttopfs 116 und dem Pumpenlaufrad 59 eingeformt, der eine kontinuierliche Umwälzung des Fördermediums auch im Innenbereich des Spalttopfs 116 erzwingt. Die Leiterplatte ist zwischen einer Stirnseite 45 des Motorgehäuses 44 und dem Boden 117 des Spalttopfs 116 angeordnet und über die Wärmeleitfolie 67 in wärmeleitendem Kontakt mit dem Boden 117 gehalten.

Das erste Gehäuseteil 103 weist einen ersten Flansch 130 und einen ersten daran anschließenden Ring 131 auf. Das zweite Gehäuseteil 104 weist einen zweiten Flansch 140 und einen zweiten daran anschließenden Ring 141 auf. Das Motorgehäuseteil weist einen dritten Ring 441 auf. Der zweite Flansch 140 und der zweite Ring 141 bilden im Querschnitt zusammen eine T-Form. Es sind vier Dichtungsbereiche 133, 144, 145 und 444 vorgesehen. Der erste Dichtungsbereich befindet sich auf der radial außen liegenden Seite des ersten Rings 131 am ersten Gehäuseteil 103. Gegenüberliegend auf der radial innen liegenden Seite des zweiten Rings 141 und des zweiten Gehäuseteils 104 befindet sich der zweite Dichtungsbereich 144. Ebenfalls auf der radial innen liegenden Seite des zweiten Rings 141 und des zweiten Gehäuseteils 104 befindet sich der dritte Dichtungsbereich 145. Diesem gegenüberliegend auf der radial außen liegenden Seite des dritten Rings 441 und des Motorgehäuseteils 44 befindet sich der vierte Dichtungsbereich 444. Das zweite Gehäuseteil 104 besteht aus einem für Laserlicht einer Wellenlänge oder eines Wellenlängenbereichs durchlässiges Material. Das erste Gehäuseteil 103 und das Motorgehäuseteil 44 bestehen aus einem dasselbe Laserlicht absorbierendem Material. Dadurch lässt sich ein Laserstrahl ohne Erwärmung des transparenten Materials bis zu einer Nahtstelle führen. Dort trifft der Strahl auf Material, das das Licht absorbiert und in Wärme umwandelt, wodurch der Kunststoff aufschmilzt und eine innige Verbindung mit dem benachbarten Material eingeht.

Da die beiden zu verschweißenden Dichtungsbereiche nahe beieinander liegen ist es ohne Schwierigkeiten möglich die beiden Nähte in einer Vorrichtung und in einem Arbeitsgang herzustellen. Die Schweißvorrichtung kann zwei einzelne Laser aufweisen, wobei mit jeweils einem Laserstrahl eine Schweißnaht hergestellt wird oder sie kann einen einzigen Laser aufweisen, dessen Ausgangsstrahl durch einen Strahlteiler in zwei Strahlenbündel geteilt wird, von denen jeder eine der Schweißnähte erzeugt. Im vorliegenden Beispiel werden die Laserstrahlen radial auf das Pumpengehäuse gelenkt.

Fig. 2 zeigt ein Leiterplattenlayout für die Leiterplatte 61, mit Leiterbahnen 66.

Fig. 3 zeigt ein teilweise bestücktes Leiterplattenlayout der Leiterplatte 61, mit dem integrierten Schaltkreis 70 (IC), dessen Anschlusskontakte mit unterschiedlichen Leiterbahnbereichen 66 mit unterschiedlichen Flächenausdehnungen elektrisch und thermisch verbunden sind. Weiter sind Steckerpins 64 und Kontaktpins 62 dargestellt.

Fig. 4 zeigt eine Explosionsdarstellung des Gehäuses der Kreiselpume 100 mit dem ersten Gehäuseteil 103, dem zweiten Gehäuseteil 104 und dem Motorgehäuseteil 44. Das erste Gehäuseteil 103 weist einen Saugstutzen 105, einen Druckstutzen 106, den ersten Flansch 130 und den ersten Ring 131, der an den ersten Flansch anschließt und einen ersten Dichtungsbereich 133 aufweist. Das zweite Gehäuseteil umfasst den Spalttopf 116, der an seinem Boden 117 eine Vertiefung 107 für ein elektronisches Bauteil aufweist, den zweiten Flansch 140 und den zweiten Ring 141, der an seiner Innenseite den zweiten Dichtungsbereich 144 (hier nicht sichtbar) und den dritten Dichtungsbereich 145 aufweist.

Das Motorgehäuseteil 44 umfasst den dritten Ring 441, den vierten Dichtungsbereich 444 und ein Steckergehäuse 65.

Fig. 5 zeigt eine Explosionsdarstellung mit einem Stator 40 eines bürstenlosen Gleichstrommotors 10 mit einem dem ersten Gehäuseteil 103, dem zweiten Gehäuseteil 104 und dem Motorgehäuseteil 44. Das zweite Gehäuseteil trägt den Stator 40 mit einer auf einem Isolierstoffkörper 46 gewickelten Statorwicklung 41. Auf dem Isolierstoffkörper befinden sich Befestigungsmittel 463, bestehend aus einem Anschlagmittel 464 und einem Schnappmittel 465, wobei das Anschlagmittel 464 und das Schnappmittel 465 aus dem Isolierstoffkörper 46 vorspringen. Die Befestigungsmittel 463 dienen zur Befestigung der Leiterplatte 61. Der Isolierstoffkörper 46 weist Halterungen 467 auf, die ausschließlich für die mechanische Abstützung von Steckerpins 64 dient. Die Steckerpins sind elektrisch mit der Leiterplatte 61 verbunden. Eine elektrische Verbindung zwischen der Leiterplatte 61 und der Statorwicklung 41 wird von Kontaktpins 62 hergestellt, wobei die Kontaktpins 62 einerseits Schneidklemmkontakte und andererseits Einpresskontakte aufweisen.

Fig. 6 zeigt eine Darstellung des montierten Stators 40 mit dem zweiten Gehäuseteil 104, der dem Isolierstoffkörper 46, den Anschlägen 464 und Schnappmitteln 465 als Befestigungsmittel 463 der Leiterplatte 61, den Halterungen 467 für die Steckerpins 64 und den Kontaktpins 62, die in die Leiterplatte eingepresst sind und über Schneidklemmkontakte mit der Statorwicklung 41 elektrisch verbunden sind.

Fig. 7 zeigt eine Darstellung nach Fig. 6 mit ausgeblendeter Leiterplatte 61, wobei der Hall-Sensor 71 und der integrierte Schaltkreis (IC) mit der Wärmeleitfolie lagerichtig dargestellt sind. Deutlich sind hier die Kontaktpins 62 zu erkennen, die in den Vorsprüngen 466 eingesteckt und dort über den Schneidklemmkontakt mit einem Wicklungsdraht verbunden sind, wobei der Wicklungsdraht in Schlitzen 461 des Vorsprungs eingelegt ist. Weiter sind die Anschläge 464, die je Befestigungsmittel 463 zweifach vorgesehen sind und geschlitzte Schnappmittel 465 zu erkennen.

Die Fig. 8 und 9 zeigen den Stator 40 mit ringscheibenförmigen Statorblechen 420, an denen Klauenpole 42 anschließen, der Statorwicklung 41, der Leiterplatte 61, den Steckerpins 64, die mit Anformungen 641 versehen sind, mit deren Hilfe sie im hier ausgeblendeten Isolierstoffkörper mechanisch fixiert sind, dem integrierten Schaltkreis (IC) 70 mit Wärmeleitfolie 67 und dem Hallsensor 71. In Fig. 8 sind die Schneidklemmkontakte 63 der Kontaktpins 62 gut zu erkennen. Die Leiterplatte 61 weist Ausnehmungen 611 auf, die für die Aufnahme der oben genannten Schnappmittel dienen.

Fig. 10 zeigt eine zweiten Ausführungsform der Erfindung, dabei sind die elektronischen Bauteile auf der dem Boden 117 gegenüberliegenden Seite angeordnet. Dadurch ist es auch möglich, die Bauteile 70 als diskrete Transistoren auszubilden, weil sich die Transistoren nicht in Vertiefungen befinden und daher über die gesamte Leiterplatte verteilt angeordnet sein können. Um die Wärme, die in den Bauteilen 70 entsteht auf den Boden 117 zu leiten, sind in der Leiterplatte 61 eine Vielzahl von Durchkontaktierungen 612 vorgesehen. In Ihrer Summe bilden die Durchkontaktierungen einen großen Leiterquerschnitt und können die Wärme auf die Leiterbahnen 66 der den Bauteilen gegenüberliegenden Seite der Leiterplatte 61 und über diese auf den Boden 117 weiterleiten.

Fig. 11 zeigt eine Leiterplatte 61 gemäß der zweiten Ausführungsform der Erfindung, mit elektronischen Bauteilen 70 in Form von Transistoren, mit Ausnehmungen 611 für die Aufnahme der Leiterplatte 61, Leiterbahnen 66 und einer Vielzahl von Durchkontaktierungen 612, welche einen Großteil der in den Bauteilen 70 entstehenden Wärme auf die gegenüberliegende Seite der Leiterplatte leiten und dort über die Leiterbahnen 66 in den Boden der Kreiselpumpe und von dort ins Pumpenmedium.

Fig. 12 zeigt eine Leiterplatte 61 nach der zweiten Ausführungsform, bei der die elektronischen Bauteile 70 dem Boden abgewandt sind. Um die thermische Ankopplung zwischen den Leiterbahnen und dem Boden 117 zu verbessern ist eine Wärmeleitfolie auf die Leiterbahnen aufgeklebt.

### Bezugszeichenliste

- 10: Elektromotor
- 20: Luftspalt
- 40: Stator
- 41: Statorwicklung
- 42: Klauenpol
- 420: ringscheibenförmige Statorbleche
- 421: Ende
- 422: Aussparung
- 423: Steg
- 424: Luftspalt
- 43: Rückschlussring
- 430: Blechbrücke
- 431: Schlitz
- 432: Verbindungsschlitz
- 433: offener Schlitz
- 434: Freisparung
- 435: erster Rand
- 436: zweiter Rand
- 437: Nahtstelle
- 438: Verbindungsmittel
- 439: Blechzunge
- 44: Motorgehäuse
- 45: Stirnseite (des Motorgehäuses)
- 46: Isolierstoffkörper
- 461: Aufnahmeschlitz
- 462: Montageausnehmung
- 463: Befestigungsmittel
- 464: Anschlag
- 465: Schnappmittel
- 466: Vorsprung
- 467: Halterung (für Steckerpin)
- 47: saugstutzenseitige Achsaufnahme
- 48: spalttopfseitige Achsaufnahme
- 49: Achse
- 50: Rotor
- 51: Welle
- 511: Nut
- 512: Scheibe
- 52: hohlzylindrischer Permanentmagnet
- 521: Arbeitsmagnetisierung
- 522: Sensorspur-Magnetisierung
- 523: Stirnseite (des Permanentmagneten)
- 524: Sicherheitsspalt
- 53: elastisches Verbindungsmittel
- 531: erster Bereich (breit)
- 532: zweiter Bereich (schmal)
- 54: Festlager
- 58: Längsnut (für sekundären Flüssigkeitskreislauf)
- 59: Pumpenlaufrad
- 591: Flügel
- 60: Elektronik
- 61: Leiterplatte
- 611: Ausnehmungen
- 612: Durchkontaktierungen
- 62: Kontaktpin
- 63: Klemmschneidkontakt
- 64: Steckerpin
- 641: Anformungen
- 65: Steckergehäuse
- 66: Leiterbahn
- 67: Wärmeleitfolie
- 70: Integrierter Schaltkreis (IC)
- 71: Hall-Sensor
- 99: Trockenraum
- 100: Kreiselpumpe
- 101: Nassraum
- 102: Pumpengehäuse
- 103: erstes Gehäuseteil
- 104: zweites Gehäuseteil
- 105: Saugstutzen
- 106: Druckstutzen
- 107: Vertiefung
- 109: Pumpenraum
- 111: runde Kontur
- 112: Sporn
- 113: Übergangsbereich
- 114: Umfangswandung
- 115: scharfe Kante
- 116: Spalttopf
- 117: Boden
- 118: Rotorraum
- 119: Vertiefung
- 120: spiralförmige Innenkontur
- 121: Aufnahme
- 122: Pumpenbefestigungsmittel
- 123: Verrundung
- 130: erster Flansch
- 131: erster Ring
- 133: erster Dichtungsbereich
- 140: zweiter Flansch
- 141: zweiter Ring
- 144: zweiter Dichtungsbereich
- 145: dritter Dichtungsbereich
- 150: Schwalbenschwanzkontur
- 151: komplementäre Kontur
- 152: V-förmige Ausnehmung
- 441: dritter Ring
- 444: vierter Dichtungsbereich

## Patentansprüche

1. Kreiselpumpe (100) mit einem aus spritzgusstechnisch verarbeitbarem Kunststoffmaterial bestehenden Pumpengehäuse (102), das ein erstes, einen Saugstutzen (105) und einen Druckstutzen (106) aufweisendes, Gehäuseteil (103), und ein zweites, einen elektronisch kommutierten Gleichstrommotor (10) aufnehmendes und einen Spalttopf (116) aufweisendes Gehäuseteil (104) umfasst, einem Motorgehäuseteil (44), der einen Trockenraum, den der Spalttopf (116) von einem Nassraum trennt und in dem ein Stator (40) und eine Elektronik (60) angeordnet sind, schließt und einem Permanentmagnetrotor (50), der im Nassraum drehbar gelagert ist und ein Pumpenlaufrad (59), das sich in den Pumpenraum 109 erstreckt, antreibt, wobei die Elektronik auf einer rechtwinklig zu einer Achse (49) und parallel zu einem Boden (117) des Spalttopfs (116) ausgerichteten Leiterplatte (61) angeordnet und die Leiterplatte (61) in wärmeleitendem Kontakt mit dem Boden (117) ist, **dadurch gekennzeichnet, dass** ein oder mehrere Leiterbahnen (66) der Leiterplatte (61) in wärmeleitendem Kontakt mit dem Boden (117) sind.

2. Kreiselpumpe nach Anspruch 1, **dadurch gekennzeichnet, dass** ein sich an die Oberfläche der Leiterplatte (61) und Boden (117) anpassendes Wärmeleitmittel zwischen Boden (117) und der Leiterplatte (61) angeordnet ist.

3. Kreiselpumpe nach Anspruch 1 oder 2, **dadurch gekennzeichnet, dass** ein sich an die Oberfläche der Leiterbahnen (66) und Boden (117) anpassendes Wärmeleitmittel zwischen Boden (117) und den Leiterbahnen (66) angeordnet ist.

4. Kreiselpumpe nach Anspruch 2 oder 3, **dadurch gekennzeichnet, dass** Wärme, die in einem elektronischen Bauteil (70) entsteht über Leiterbahnen (66) der Leiterplatte (61), dem wärmeleitenden Mittel und dem Boden (117) des Spalttopfs (116) an ein Fördermedium der Kreiselpumpe (100) abgegeben wird.

5. Kreiselpumpe nach Anspruch 4, **dadurch gekennzeichnet, dass** das wärmeleitende Mittel zumindest drei Transistoren als elektronische Bauteile (70) thermisch über die Leiterbahnen mit dem Boden (117) koppelt.

6. Kreiselpumpe nach Anspruch 2, 3, 4 oder 5, **dadurch gekennzeichnet, dass** das Wärmeleitmittel eine Wärmeleitfolie (67) ist.

7. Kreiselpumpe nach zumindest einem der vorangehenden Ansprüche, **dadurch gekennzeichnet, dass** die Leiterplatte (61) Leiterbahnen (66) aufweist, deren Querschnitte abhängig von den damit elektrisch und thermisch angeschlossenen Bauteilen (70) oder Bauteilanschlüssen unterschiedlich gewählt sind, wobei der Querschnitt bei höherer zu erwartender Wärmeentwicklung größer gewählt wird.

8. Kreiselpumpe nach zumindest einem der vorangehenden Ansprüche, **dadurch gekennzeichnet, dass** die Leiterplatte (61) Leiterbahnen (66) aufweist, deren Flächenausdehnung auf der Leiterplatte (61) abhängig von den damit elektrisch und thermisch angeschlossenen Bauteilen oder Bauteilanschlüssen unterschiedlich gewählt sind, wobei die Flächenausdehnung bei höherer zu erwartender Wärmeentwicklung größer gewählt wird.

9. Kreiselpumpe nach zumindest einem der vorangehenden Ansprüche, **dadurch gekennzeichnet, dass** zumindest ein zu kühlendes elektronisches Bauteil (70) auf der dem Boden (117) abgewandten Seite der Leiterplatte (61) angeordnet ist und über zumindest eine wärmeleitende Durchkontaktierung (612) mit den Leiterbahnen (66) auf der gegenüberliegenden Seite der Leiterplatte (61) verbunden ist.

10. Kreiselpumpe nach Anspruch 9, **dadurch gekennzeichnet, dass** eine Vielzahl von Durchkontaktierungen (612) vorgesehen ist.

11. Kreiselpumpe nach zumindest einem der vorangehenden Ansprüche, **dadurch gekennzeichnet, dass** der Boden (117) eine Vertiefung (107) aufweist, die als Freisparung für ein auf der Leiterplatte (61) angeordnetes und mit Leiterbahnen (66) der Leiterplatte elektrisch und thermisch angeschlossenes elektronisches Bauteil (70) dient.

12. Kreiselpumpe nach Anspruch 11, **dadurch gekennzeichnet, dass** die Vertiefung (107) in der Mitte des Bodens (117) angeordnet ist.

13. Kreiselpumpe nach zumindest einem der vorangehenden Ansprüche, **dadurch gekennzeichnet, dass** das elektronische Bauteil (70) als SMD-Bauteil ausgebildet ist und mit der Oberfläche von Leiterbahnen (66) der Leiterplatte (61) ohne Anschlussdrähte verlötet ist.

14. Kreiselpumpe nach zumindest einem der vorangehenden Ansprüche, **dadurch gekennzeichnet, dass** das elektronische Bauteil (70) ein integrierter Schaltkreis (IC) ist.

## Claims

1. A centrifugal pump (100) having a pump casing (102), of a plastics material workable by injection moulding, which comprises a first housing part (103) which has a suction connection (105) and a pressure connection (106) and a second housing part (104) which receives an electronically commutated d.c. motor (10) and has a split case (116), having a motor housing part (44) which closes a dry chamber separating the split case (116) from a wet chamber and in which a stator (40) and electronics (60) are arranged, and having a permanent magnet rotor (50) which is rotatably mounted in the wet chamber and drives a pump impeller (59) extending into the pump chamber (109), wherein the electronics are arranged on a printed circuit board (61) directed at right angles to an axis (49) and parallel to a base (117) of the split case (116) and the printed circuit board (61) is in heat-conducting contact with the base (117), **characterised in that** one or a plurality of conductor tracks (66) of the printed circuit board (61) are in heat-conducting contact with the base (117).

2. A centrifugal pump according to claim 1, **characterised in that** a heat-conducting means adapted to the surface of the printed circuit board (61) and to the base (117) is arranged between the base (117) and the printed circuit board (61).

3. A centrifugal pump according to claim 1 or 2, **characterised in that** a heat-conducting means adapted to the surface of the conductor tracks (66) and to the base (117) is arranged between the base (117) and the conductor tracks (66).

4. A centrifugal pump according to claim 2 or 3, **characterised in that** heat arising in an electronic component (70) is given off, via conductor tracks (66) of the printed circuit board (61) to the heat-conducting means and to the base (117) of the split case, to a delivery medium of the centrifugal pump (100).

5. A centrifugal pump according to claim 4, **characterised in that** the heat-conducting means thermally couples at least three transistors as electronic components (70) to the base (117) via the conductor tracks.

6. A centrifugal pump according to claim 2, 3, 4 or 5, **characterised in that** the heat-conducting means is a heat-conducting sheet (67).

7. A centrifugal pump according to at least one of the preceding claims, **characterised in that** the printed circuit board (61) has conductor tracks (66) whose cross-sections are selected to differ depending on the components (70) or component connections electrically and thermally connected thereto, wherein the cross-section is selected to be larger when the heat generation is expected to be greater.

8. A centrifugal pump according to at least one of the preceding claims, **characterised in that** the printed circuit board (61) has conductor tracks (66) whose areal extensions on the printed circuit board (61) are selected to differ depending on the components or component connections electrically and thermally connected thereto, wherein the areal extension is selected to be greater when the heat generation is expected to be greater.

9. A centrifugal pump according to at least one of the preceding claims, **characterised in that** at least one electronic component (70) to be cooled is arranged on the side of the printed circuit board (61) remote from the base (117) and is connected via at least one heat-conducting feedthrough (612) to the conductor tracks (66) on the opposite side of the printed circuit board (61).

10. A centrifugal pump according to claim 9, **characterised in that** a plurality of feedthroughs (612) are provided.

11. A centrifugal pump according to at least one of the preceding claims, **characterised in that** the base (117) has a recess (107) which serves as a cut-away area for an electronic component (70) arranged on the printed circuit board (61) and electrically and thermally connected to conductor tracks (66) of the printed circuit board.

12. A centrifugal pump according to claim 11, **characterised in that** the recess (107) is arranged in the centre of the base (117).

13. A centrifugal pump according to at least one of the preceding claims, **characterised in that** the electronic component (70) is in the form of a SMD component and is soldered to the surface of conductor tracks (66) of the printed circuit board (61) without connecting wires.

14. A centrifugal pump according to at least one of the preceding claims, **characterised in that** the electronic component (70) is an integrated circuit (IC).

## Revendications

1. Pompe centrifuge (100) comportant un carter de pompe (102) en une matière plastique pouvant être transformée par une technique de moulage par injection, le carter de pompe comprenant une première partie de carter (103), qui présente un embout d'aspiration (105) et un embout de refoulement (106), et une deuxième partie de carter (104), qui reçoit un moteur à courant continu (10) commuté électroniquement et présente une gaine d'isolement en cloche (116), comprenant également une partie de carter moteur (44), qui ferme un compartiment sec que la gaine d'isolement en cloche (116) sépare d'un compartiment humide, et dans laquelle sont agencés un stator (40) et une électronique (60), et comprenant finalement un rotor à aimant permanent (50), qui est monté en rotation dans le compartiment humide et entraîne une roue de pompe (59), qui s'étend dans la chambre de pompe (109), l'électronique étant agencée sur une plaque de circuit imprimé (61) orientée perpendiculairement à un axe (49) et parallèlement à un fond (117) de la gaine d'isolement en cloche (116), et la plaque de circuit imprimé (61) étant en contact de conduction de la chaleur avec le fond (117), **caractérisée en ce qu'**une ou plusieurs pistes conductrices (66) de la plaque de circuit imprimé (61) sont en contact de conduction de la chaleur avec le fond (117).

2. Pompe centrifuge selon la revendication 1, **caractérisée en ce qu'**un moyen de conduction de la chaleur s'adaptant à la surface de la plaque de circuit imprimé (61) et au fond (117), est agencé entre le fond (117) et la plaque de circuit imprimé (61).

3. Pompe centrifuge selon la revendication 1 ou la revendication 2, **caractérisée en ce qu'**un moyen de conduction de la chaleur s'adaptant à la surface des pistes conductrices (66) et au fond (117), est agencé entre le fond (117) et les pistes conductrices (66).

4. Pompe centrifuge selon la revendication 2 ou la revendication 3, **caractérisée en ce que** de la chaleur, qui est produite dans un composant électronique (70), est transférée, par l'intermédiaire de pistes conductrices (66) de la plaque de circuit imprimé (61), du moyen de conduction de la chaleur et du fond (117) de la gaine d'isolement en cloche (116), à un fluide refoulé par la pompe centrifuge (100).

5. Pompe centrifuge selon la revendication 4, **caractérisée en ce que** moyen de conduction de la chaleur assure le couplage thermique au fond (117), d'au moins trois transistors en tant que composants électroniques (70), par l'intermédiaire des pistes conductrices.

6. Pompe centrifuge selon la revendication 2, 3, 4 ou la revendication 5, **caractérisée en ce que** le moyen de conduction de la chaleur est une feuille (67) qui conduit la chaleur.

7. Pompe centrifuge selon l'une au moins des revendications précédentes, **caractérisée en ce que** la plaque de circuit imprimé (61) présente des pistes conductrices (66) dont les sections transversales sont choisies différentes en fonction des composants (70) ou des connexions de composants, qui y sont raccordés électriquement et thermiquement, la section transversale étant choisie plus grande dans le cas d'une production de chaleur attendue plus élevée.

8. Pompe centrifuge selon l'une au moins des revendications précédentes, **caractérisée en ce que** la plaque de circuit imprimé (61) présente des pistes conductrices (66) dont les étendues en surface sur la plaque de circuit imprimé (61) sont choisies différentes en fonction des composants ou des connexions de composants, qui y sont raccordés électriquement et thermiquement, l'étendue en surface étant choisie plus grande dans le cas d'une production de chaleur attendue plus élevée.

9. Pompe centrifuge selon l'une au moins des revendications précédentes, **caractérisée en ce qu'**au moins un composant électronique (70) à refroidir est agencé sur le côté de la plaque de circuit imprimé (61), opposé à celui dirigé vers le fond (117), et est relié, par l'intermédiaire d'au moins un contact traversant (612) conduisant la chaleur, aux pistes conductrices (66) sur le côté opposé de la plaque de circuit imprimé (61).

10. Pompe centrifuge selon la revendication 9, **caractérisée en ce qu'**il est prévu un grand nombre de contacts traversants (612).

11. Pompe centrifuge selon l'une au moins des revendications précédentes, **caractérisée en ce que** le fond (117) présente un creux (107) qui sert d'évidement de dégagement pour un composant électronique (70) agencé sur la plaque de circuit imprimé (61) et relié électriquement et thermiquement à des pistes conductrices (66) de la plaque de circuit imprimé.

12. Pompe centrifuge selon la revendication 11, **caractérisée en ce que** le creux (107) est agencé au centre du fond (117).

13. Pompe centrifuge selon l'une au moins des revendications précédentes, **caractérisée en ce que** le composant électronique (70) se présente sous la forme d'un composant monté en surface (SMD), et est soudé sans fils de connexion à la surface de pistes conductrices (66) de la plaque de circuit imprimé (61).

14. Pompe centrifuge selon l'une au moins des revendications précédentes, **caractérisée en ce que** le composant électronique (70) est un circuit intégré (IC).
